# EUROPÄISCHE PATENTSCHRIFT

(11) **EP 3 063 351 B1**
(45) Veröffentlichungstag und Bekanntmachung des Hinweises auf die Patenterteilung: **08.08.2018**
(21) Anmeldenummer: 14787091.9
(22) Anmeldetag: 01.10.2014
(51) Int. Cl.: E05B 79/04, E05B 85/26, E05B 77/02

(54) **KRAFTFAHRZEUGTÜRVERSCHLUSS**
MOTOR VEHICLE DOOR CLOSURE
FERMETURE DE PORTE DE VÉHICULE AUTOMOBILE

(30) Priorität: 02.11.2013 DE 102013018461
(43) Veröffentlichungstag der Anmeldung: 07.09.2016
(73) Patentinhaber: Kiekert AG, 42579 Heiligenhaus (DE)
(72) Erfinder: MITTELBACH, Stephan, 42551 Velbert (DE)
(86) Internationale Anmeldenummer: PCT/DE2014/100347
(87) Internationale Veröffentlichungsnummer: WO 2015/062577

(56) Entgegenhaltungen:
- EP-A1- 2 538 002
- WO-A1-2012/056869
- WO-A1-2013/105408
- DE-U1-202005 020 452
- GB-A- 2 379 954
- US-A- 4 235 462
- US-A- 5 758 912
- US-A1- 2006 119 109
- US-A1- 2011 133 493
- US-A1- 2012 056 437

## Beschreibung

Die Erfindung betrifft einen Kraftfahrzeugtürverschluss mit einem auf einer Schlossplatte gelagertem Gesperre, das eine auf einer Drehachse gelagerte Drehfalle und mindestens eine auch auf einer Drehachse gelagerte Sperrklinke zum Verrasten der Drehfalle umfasst, wobei die Schlossplatte über darin angeordnete Öffnungen an einer Tür des Kraftfahrzeuges befestigt wird.

Im Rahmen der Erfindung sind mit Tür eines Kraftfahrzeugs sowohl über Scharniere schwenkbare Türen als auch über Schienen verfahrbare, so genannte Schiebetüren gemeint. Die Erfindung umfasst aber auch neben Türen bei Fahrzeugen übliche Heck- und Kofferklappen sowie Motorhauben.

Ein Kraftfahrzeugschloss, vereinfacht auch Schloss für ein Kraftfahrzeug genannt, umfasst ein Gesperre mit einer auf einer Drehachse drehbar gelagerten Drehfalle für die Aufnahme eines an dem Fahrzeug-Karosseriekörper angeordneten Schlosshalters, der häufig auch Schließbolzen oder Schlossbügel genannt wird. Das Gesperre weist weiter mindestens eine ebenfalls auf einer Drehachse drehbar gelagerte Sperrklinke auf, über die die Drehfalle für ein Halten des eingefahrenen Schlosshalters verrastet wird.

Zum Einfahren des Schlosshalters in die Drehfalle eines Kraftfahrzeugtürschlosses verfügt die Drehfalle über einen durch einen Lastarm und einen Fangarm gebildeten Schlosshalter-Einlaufbereich. In den Einlaufbereich gelangt der Schlosshalter, wenn die entsprechende Tür des Fahrzeuges geschlossen wird. Dabei wird die Drehfalle nach dem Aufprall des Schlosshalters auf den Fangarm von der Öffnungsstellung in die Schließstellung verdreht und dort über die Sperrklinke verrastet. Diese Position wird Hauptrastposition genannt. In dieser Position erfolgt der Kraftübertrag von der Tür auf die Karosserie durch eine Kraftübertragung von der Drehfalle auf den Schließbolzen und zwar über den Lastarm der Drehfalle.

Bei einem Unfall, beziehungsweise einer Fahrzeugkollision, nachfolgend auch als so genannter Crash-Fall bezeichnet, treten meist schlagartig sehr hohe Kräfte, insbesondere Beschleunigungskräfte auf, welche ein mehrfaches der Erdbeschleunigung betragen können. Dadurch ist ein entsprechendes Schloss einschließlich dem Gesperre und der zugehörigen Hebelwerke erheblichen Massenkräften ausgesetzt, welche zu einem ungewollten Öffnen des Gesperres und folglich einem Öffnen des Gesperres führen kann.

In der Vergangenheit sind bereits umfangreiche Maßnahmen ergriffen worden, die beim Auftreten abnormaler Beschleunigungskräfte, d. h. im Crash-Fall, eine Schlossbetätigung oder eine Gesperre-Öffnung unterbinden.

So ist es aus der Druckschrift EP 01 518 983 A2 zum Verhindern eines unplanmäßigen Öffnens eines Schlosses im Crash-Fall bekannt, einen Sperrhebel vorzusehen, der eine Schlossbetätigung bei übermäßigen Fahrzeugbeschleunigungen blockiert.

Bei einem Crash-Fall kann auf die beim Aufprall übermäßigen starken Beschleunigungskräfte ein Rückprall erfolgen, der in Fachkreisen auch Bouncen genannt wird. Durch einen verzögerten und wiederholten Rückprall, insbesondere verbunden mit Änderungen der Beschleunigungskräfte und -richtungen, kann es bei sehr hohen Beschleunigungskräften auch zu einem Versagen des Gesperres kommen, durch das eigentlich ein unplanmäßiges Öffnen im Crash-Fall vermieden werden soll.

In diesem Zusammenhang kommt der Schlossbefestigung an dem Fahrzeug-Karosseriekörper eine erhöhte Bedeutung zu, insbesondere der Schlossbefestigung im Zusammenhang mit der Lagerung des Gesperres aus Sperrklinke und Drehfalle.

Kraftfahrzeugschlösser sind in der Regel über die das Gesperre lagernde Schlossplatte aus Metall über Befestigungsöffnungen mit Gewindeeinschnitt mit der jeweiligen Tür durch Verschrauben verbunden. In der Regel sind Schlösser, je nach Anschlagseite der Tür, an einer Türstirnseite angebracht.

Aus der Druckschrift DE 103 08 369 B4 ist es bekannt, die das Gesperre lagernde Schlossplatte möglichst über nahe am Schlossplatten-Rand angeordnete Öffnungen zu befestigen, wobei hier neben einer Befestigung an der Türstirnseite auch eine Befestigung an der im Fahrbetrieb zum Fahrzeuginnenraum weisenden Türlängsseite erfolgt.

Aus der Druckschrift DE 38 09 317 A1 ist es zur Erzielung günstiger Kraftverhältnisse bei der Befestigung eines Schlosses bekannt, die Befestigungsöffnungen, hier vier, und die Gesperre-Drehachsen in eine Ebene zu legen. Die auftretenden Kräfte werden dabei von den Drehachsen von Sperrklinke und Drehfalle aufgenommen und über die Befestigungsöffnungen über Schrauben oder Bolzen an die tragenden Teile der Fahrzeugtür abgegeben.

Eine Schlossbefestigung an einer entsprechenden Stirnwand einer Kraftfahrzeugtür kann auch über drei, möglichst nahe zum Schlossplatten-Rand gelegene Befestigungsöffnungen erfolgen.

In der Vergangenheit standen bei der konstruktiven Ermittlung der Lage der Befestigungsöffnungen die Schlossbefestigung und der eigentliche Schutz der Befestigungsöffnungen in der entsprechenden Tür oder Klappe im Vordergrund.

US 2011 0 133 493 A1 beschreibt einen Kraftfahrzeugtürverschluss gemäß dem Oberbegriff des unabhängigen Anspruchs. Bei diesem Kraftfahrzeugtürverschluss beträgt das Verhältnis des Abstandes der Mittelpunkte der zweiten und dritten Befestigungsöffnung zu dem Abstand der Mittelpunkte der ersten und zweiten Befestigungsöffnung 0,32 und kreuzen sich eine Gerade zwischen den Drehachsen-Mittelpunkten und eine Gerade zwischen der ersten und dritten Befestigungsöffnung mit einem Scheitelwinkel von 9°.

US 2006 0 119 109 A1, GB 2 379 954 A, US 2012 0 056 437 A1, WO 2013 105 408 A1, EP 2 538 002 A1, DE 20 2005 020 452 U1, US 4 235 462 A, US 5 758 912 A, WO 2012 056 869 A1 beschreiben jeweils einen Kraftfahrzeugtürverschluss, der dem Kraftfahrzeugtürverschluss gemäß dem Oberbegriff des unabhängigen Anspruchs ähnelt, bei dem jedoch im Unterschied zu dem Kraftfahrzeugtürverschluss gemäß dem Oberbegriff des unabhängigen Anspruchs im Einbauzustand die Sperrklinke unterhalb der Drehfalle angeordnet ist und im Einbauzustand die zweite und dritte Befestigungsöffnung im Bereich unterhalb der ersten Drehachse angeordnet sind.

US 2006 0 119 109 A1 beschreibt, dass das Verhältnis des Abstandes der Mittelpunkte der zweiten und dritten Befestigungsöffnung zu dem Abstand der Mittelpunkte der ersten und zweiten Befestigungsöffnung 0,57 beträgt und sich eine Gerade zwischen den Drehachsen-Mittelpunkten und eine Gerade zwischen der ersten und dritten Befestigungsöffnung mit einem Scheitelwinkel von 20° kreuzen.

GB 2 379 954 A beschreibt, dass das Verhältnis des Abstandes der Mittelpunkte der zweiten und dritten Befestigungsöffnung zu dem Abstand der Mittelpunkte der ersten und zweiten Befestigungsöffnung 0,46 beträgt und sich eine Gerade zwischen den Drehachsen-Mittelpunkten und eine Gerade zwischen der ersten und dritten Befestigungsöffnung mit einem Scheitelwinkel von 55° kreuzen.

US 2012 0 056 437 A1 beschreibt, dass das Verhältnis des Abstandes der Mittelpunkte der zweiten und dritten Befestigungsöffnung zu dem Abstand der Mittelpunkte der ersten und zweiten Befestigungsöffnung 0,49 beträgt und sich eine Gerade zwischen den Drehachsen-Mittelpunkten und eine Gerade zwischen der ersten und dritten Befestigungsöffnung mit einem Scheitelwinkel von 53° kreuzen.

WO 2013 105 408 A1 beschreibt, dass das Verhältnis des Abstandes der Mittelpunkte der zweiten und dritten Befestigungsöffnung zu dem Abstand der Mittelpunkte der ersten und zweiten Befestigungsöffnung 0,49 beträgt und sich eine Gerade zwischen den Drehachsen-Mittelpunkten und eine Gerade zwischen der ersten und dritten Befestigungsöffnung mit einem Scheitelwinkel von 57° kreuzen.

EP 2 538 002 A1 beschreibt, dass das Verhältnis des Abstandes der Mittelpunkte der zweiten und dritten Befestigungsöffnung zu dem Abstand der Mittelpunkte der ersten und zweiten Befestigungsöffnung 0,49 beträgt und sich eine Gerade zwischen den Drehachsen-Mittelpunkten und eine Gerade zwischen der ersten und dritten Befestigungsöffnung mit einem Scheitelwinkel von 65° kreuzen.

DE 20 2005 020 452 U1 beschreibt, dass das Verhältnis des Abstandes der Mittelpunkte der zweiten und dritten Befestigungsöffnung zu dem Abstand der Mittelpunkte der ersten und zweiten Befestigungsöffnung 0,44 beträgt und sich eine Gerade zwischen den Drehachsen-Mittelpunkten und eine Gerade zwischen der ersten und dritten Befestigungsöffnung mit einem Scheitelwinkel von ca. 1° kreuzen.

US 4 235 462 A beschreibt, dass das Verhältnis des Abstandes der Mittelpunkte der zweiten und dritten Befestigungsöffnung zu dem Abstand der Mittelpunkte der ersten und zweiten Befestigungsöffnung 0,57 beträgt und sich eine Gerade zwischen den Drehachsen-Mittelpunkten und eine Gerade zwischen der ersten und dritten Befestigungsöffnung mit einem Scheitelwinkel von 24° kreuzen.

US 5 758 912 A beschreibt, dass das Verhältnis des Abstandes der Mittelpunkte der zweiten und dritten Befestigungsöffnung zu dem Abstand der Mittelpunkte der ersten und zweiten Befestigungsöffnung 0,60 beträgt und sich eine Gerade zwischen den Drehachsen-Mittelpunkten und eine Gerade zwischen der ersten und dritten Befestigungsöffnung mit einem Scheitelwinkel von 22° kreuzen.

WO 2012 056 869 A1 beschreibt, dass das Verhältnis des Abstandes der Mittelpunkte der zweiten und dritten Befestigungsöffnung zu dem Abstand der Mittelpunkte der ersten und zweiten Befestigungsöffnung 0,48 beträgt und sich eine Gerade zwischen den Drehachsen-Mittelpunkten und eine Gerade zwischen der ersten und dritten Befestigungsöffnung mit einem Scheitelwinkel von 63° kreuzen.

Vor diesem Hintergrund schlägt die Erfindung den Gegenstand des unabhängigen Anspruchs vor. Vorteilhafte Ausführungsformen der Erfindung sind in den abhängigen Ansprüchen beschrieben.

Die Erfindung schlägt einen Kraftfahrzeugtürverschluss vor, mit
- einem auf einer Schlossplatte gelagerten Gesperre, das eine auf einer zweiten Drehachse gelagerte Drehfalle und mindestens eine auf einer ersten Drehachse gelagerte Sperrklinke zum Verrasten der Drehfalle umfasst,
   wobei
- die Schlossplatte über darin angeordnete Befestigungsöffnungen an einer Tür oder Klappe des Kraftfahrzeuges befestigt wird,
- im Einbauzustand die Sperrklinke oberhalb der Drehfalle angeordnet ist,
- die Schlossplatte mindestens drei Befestigungsöffnungen zum Befestigen aufweist, von denen im Einbauzustand eine zweite und dritte Befestigungsöffnung im Bereich oberhalb der ersten Drehachse angeordnet sind und eine erste Befestigungsöffnung im Bereich der zweiten Drehachse angeordnet ist,
- die drei Befestigungsöffnungen in sich ein spitzwinkliges Dreieck mit einem spitzen Winkel von kleiner 30° an der ersten Befestigungsöffnung einschließen,
- sich die erste und zweite Befestigungsöffnung auf der Seite des Schlosshalter-Einlaufbereichs der Drehfalle befinden,
- das Verhältnis des Abstandes der Mittelpunkte der zweiten und dritten Befestigungsöffnungen zu dem Abstand der Mittelpunkte der ersten und zweiten Befestigungsöffnungen ca. 0,4, nämlich von 0,35 bis 0,45 beträgt,
- sich eine Gerade zwischen den Drehachsen-Mittelpunkten und eine Gerade zwischen den ersten und dritten Befestigungsöffnungen mit einem Scheitelwinkel von ca. 30° kreuzen.

Mit einem solchen, durch die Dreieckgestaltung im Kreisbogen mit spezifischen Winkeln definierten Verhältnis der Anordnung der Befestigungsöffnungen zueinander wird zunächst eine optimale Stabilität des Schlosses im Einbauzustand erreicht, wobei gleichzeitig die Lagerungen der Gesperreteile Sperrklinke und Drehfalle über deren Drehachsen im befestigten Zustand des Kraftfahrzeugschlosses an einer entsprechenden Tür oder Klappe in vorteilhafter Weise in einem Crash-Fall geschützt werden.

Gemäß der Erfindung ist vorgesehen, dass sich zwei Befestigungsöffnungen auf der Seite des Schlosshalter-Einlaufbereichs der Drehfalle befinden.

Durch ein solches Anordnungsverhältnis der Befestigungsöffnungen wird eine hohe Stabilität des Schlosses beim Einlaufen des Schlosshalters, genauer gesagt beim Aufprall des Schlosshalters auf den Fangarm der Drehfalle erzielt. Mit dieser Anordnung werden im Zusammenhang mit den weiteren konstruktiven Befestigungsdetails auch Verbesserungen für die Schlossakustik beim Schließen einer damit ausgerüsteten Tür oder Klappe erzielt.

Gemäß der Erfindung beträgt das Verhältnis des Abstandes der Mittelpunkte der oberhalb der Drehachse der Sperrklinke gelegenen Befestigungsöffnungen zu dem Abstand der Mittelpunkte der an der Seite des Schlosshalter-Einlaufbereiches gelegenen Befestigungsöffnungen ca. 0,4.

Durch das erfindungsgemäße spezielle Verhältnis der Lage der Anschraubpunkte im Bereich der Drehachse der Sperrklinke und der Drehachse der Drehfalle untereinander wird der oben angesprochene zusätzliche Schutz der Lagerungen der Gesperreteile Sperrklinke und Drehfalle noch weiter optimiert.

Erfindungsgemäß ist vorgesehen, dass sich eine Gerade zwischen den Drehachsen-Mittelpunkten von Sperrklinke und Drehfalle und eine Gerade zwischen der Befestigungsöffnung an der Drehfalle und der in Uhrzeigersinn-Richtung an der Sperrklinke vorne liegenden Befestigungsöffnung mit einem Scheitelwinkel von ca. 30° kreuzen.

Hierdurch wird das Verhältnis der Lage der Anschraubpunkte zur Lage der Drehachsen der Gesperreteile Sperrklinke und Drehfalle weiter in Richtung einer höheren Schloss-Stabilität optimiert und wird ein Optimum hinsichtlich der erwünschten Schloss-Stabilität im Crash-Fall erreicht.

In einer bevorzugten Ausführungsform der Erfindung ist vorgesehen, dass der spitze Winkel an der Befestigungsöffnung der Drehachse der Drehfalle 23°-29°, vorzugsweise 26° beträgt.

Bei einer solchen spezifizierten Winkelausgestaltung wird ein optimaler Stabilitätsgrad für den Kraftfahrzeugtürverschluss mit der erfindungsgemäßen Befestigung erreicht. Es können dafür sogar genau drei Befestigungsöffnungen genügen.

In einer weiteren bevorzugten Ausführungsform ist vorgesehen, dass die mindestens drei Befestigungsöffnungen annähernd auf einer mit einem Radius von 30 mm - 36 mm, vorzugsweise von 33 mm erstellten Kreisbahn angeordnet sind.

Bei einer solchen weiteren Spezifizierung der Anordnung der Lage der Befestigungsöffnungen wird der Stabilitätsgrad für drei Befestigungsöffnungen noch weiter optimiert.

In einer weiteren besonderen Ausführungsform der Erfindung betragen die jeweiligen Abstände zwischen den Senkrechten durch die Mittelpunkte der Befestigungsöffnungen und den Senkrechten durch die Mittelpunkte Drehachsen der Sperrklinke und der Drehfalle maximal 18 mm.

Durch diese im Vergleich zum Stand der Technik, bei dem eher die Randbereiche der Schlossplatte als bevorzugt zur Anordnung der Befestigungsöffnungen angesehen sind, wird mit der spezifizierten Anordnung der Befestigungsöffnungen in der Nähe der Drehachsen-Lagerstellen der Gesperreteile Sperrklinke und Drehfalle eine besonders positive Auswirkung auf die Zerreißfestigkeit des Kraftfahrzeugtürverschlusses im Crash-Fall erreicht. Es gelingt eine Aufnahme der über den Schlosshalter von der Fahrzeug-Karosserie in das Gesperre im Crash-Fall eingeleiteten Kräfte auf "kurzen Wegen".

Eine weitere besondere Ausführungsform der Erfindung sieht vor, dass die Abstände zwischen den Waagerechten durch die Mittelpunkte der Befestigungsöffnungen im Bereich der Sperrklinke und der Waagerechten durch den Mittelpunkt der Drehachse der Sperrklinke maximal 14 mm betragen.

Hierdurch wird eine weitere Optimierung der Zerreißfestigkeit im Bereich der Sperrklinken-Lagerung im Crash-Fall erreicht, und zwar über die waagerechte Ebene der Schlossplatte.

Eine weitere besondere Ausführungsform der Erfindung sieht vor, dass der Abstand zwischen der Waagerechten durch den Mittelpunkt die Befestigungsöffnung an der Drehfalle und der Waagerechten durch den Mittelpunkt die Drehachse der Drehfalle maximal 12 mm beträgt.

Hierdurch wird eine weitere Optimierung der Zerreißfestigkeit im Bereich der Drehfallen - Lagerung im Crash - Fall erreicht, hier Über die Waagerechte. - Ebene der Schlossplatte im Bereich der Drehfallen - Lagerung.

Schließlich sel noch erwähnt, dass die Befestigungsöffnungen zum Verschrauben des Kraftfahrzeugtürverschlusses mit einer Tür oder Klappe eines Fahrzeuges als angefaste Bohrungen mit Gewindeeihschnitt ausgeführt sind. Mit einer solchen Befestigung durch Verschrauben wird sowohl hinsichtlich der Stabilität als auch hinsichtlich der Ästhetik eine optimale Verbindung zu der entsprechenden Tür oder Klappe des Fahrzeuges erreicht.

Im Folgenden wird die Erfindung anhand eines Ausführungsbeispiels zeichnerisch näher erläutert Die beiden Figuren zeigen:
Figur 1: Die Anschraubpunkte an der Stirnseite einer Kraftfahrzeugfür
Figur 2: Den Kraftfahrzeugtürverschluss in Aufsicht

Figur 1 zeigt ein Kraftfahrzeug 2 mit einer Ober Scharniere abgelegten. In Offenstellung geschwenkten vorderen Seitenfür 3. An der Stirnseite 4 der Seitentür 3 ist wie bei Kraftfahrzeugen 2 in der Regel üblich der im Wesentlichen innerhalb der Seitentür 3 angeordnete Kraftfahrzeugtürverschluss 1 nur schemenhaft über seine Befestigungspunkte A B C und den Schlosshalter - Einlaufbereich 5 sichtbar. Der Schlosshalter 6 selber befindet sich an der Karosserie - Säule 7. Das Schloss ist über in der Schlossplatte 10 eingebrachte Gewindeeinschnitte an den Befestigungsöffnungen A B C an der Stirnseite 4 mit der Seitentür 3 mit hier nicht gezeigten Schrauben verschraubt. Im Rahmen der Erfindung liegt es aber auch, die Befestigung über beispielsweise zu vernietende Bolzen bei A B C vorzunehmen. Der Vollständigkeit halber sei erwähnt, dass das Schloss 1 von außen über einen Türgriff 8 betätigt wird.

Die Figur 2 zeigt den Kraftfahrzeugtürverschluss 1 in der Ansicht ohne Schlossdeckel aus dem Türinnenraum. Auf der nur schematisch angedeuteten, in einem nicht gezeigten Schlossgehäuse angeordneten Schlossplatte 10 ist das Gesperre 12, 14 aus Sperrklinke 12 und Drehfalle 14 sichtbar, wobei die Sperrklinke 12 Ober eine Drehachse 11 und die Drehfalle 14 über eine Drehachse 13 drehbar gelagert sind. Der Sclosshalter 6 ist voll in den aus Drehfallen - Fangarm 14.1 und Drehfallen - Lastarm 14.2 gebildeten Schosshalter - Einlaufbereich 5 der Drehfalle 13 eingefahren. Die Drehfalle 14 ist mit der Sperrklinke 12 verrastet, so dass sich das Gesperre 12, 14 in der Hauptrdstposition 15 befindet.

Nur zum besseren Verständnis sei erklärt, das bei Betätigen eines in der Figur 2 nicht gezeigten Schlossbetätigungshebels, z. B. des Türgriffs 8, die Sperrklinke 12 federbelastet in Gegenuhrzeigersinn - Richtung aus der Hauptrastposition 15 heraus bewegen würde und somit die ebenfalls federbelastete, Drehfalle 14 auch in Gegenuhrzeigersinn - Richtung in Öffnungsposition verschwenken würde.

Mit A, B und C sind drei Befestigungsöffnungen in der Schlossplatte 10 des Kraftfahrzeugtürverschlusses I abgeordnet. Bevorzugt sind die drei Befestigungsöffnungen auf einer mit Radius R gezagenen Kreisbahn K angeordnet, wobei der Radius. R 30 mm - 36 mm, vorzugsweise 33 mm beträgt. Bei den Befestigungsöffnungen handelt es sich um angefaste und jeweils mit einem Gewindeschnitt eines vorzugsweise M 12 Gewindes ausgerüstete Bohrungen. Die Verschraubung erfolgt in der Regel von außen Ober die Tür - Stirnseite 4.

Mit einer solchen, mit einem - wie eingezeichnet spitzwinkligen Dreieck definierten Verhältnis der Anordnung der Befestigungsöffnungen A, B und C zueinander wird zunächst eine optimale Stabilität des Schlosses im Einbauzustand erreicht, und zwar vorzugsweise mit einem spitzen Winkel Ω an der Befestigungsöffnung A in der Nähe der Drehachse 13 der Drehfalle 14 von kleiner 30°, besonders zwischen 23° und 29°, ganz besonders von 26°. Als optimaler Abstand x zwischen den Mittelpunkten der Befestigungsöffnungen B und C hat sich ein Wert von 25 bis 29 mm, vorzugsweise ca. 27 mm ergeben, und die Mittelpunkte der Befestigungsöffnungen A und B liegen vorzugsweise 62. mm bis 66 mm, besonders bevorzugt ca. 64 mm auseinander, woraus sich das bevorzugte Längenverhältnis x ; y von 0,35 bis 0,45, also ca. 0,4 ergibt.

Damit gleichzeitig Ober die Schlossbefestigung A, B und. C ein optimaler Schutz der Gesperre - Drehachsen 11, 13 und somit eine erhöhte Zerreißfestigkeit für das Schloss 1 erzeugt werden kann, hat sich eine Gesperre - Drehachsen - Anordnungen 11, 13 als bevorzugt herausgestellt, bei der sich die Verbindung der Mittelpunkte der Drehachsen 12, 14 und die Verbindung der Mittelpunkte der Befestigungsöffnungen. A und C mit einem Scheitelwinkel a von kleiner 35°, vorzugsweise 30° kreuzen.

Als besonders bevorzugt gegenüber dem Stand der Technik hat sich bei der Erfindung eine optimierte Nähe der Befestigungsöffnungen A, B und C zu den Drehachsen 11, 13 des Gesperres 12, 14 herausgestellt.

So weist der erfinduhgsgemäße Kraftfahrzeugtürverschluss 1 bevorzugt einen maximallen Abstand z1 - z4 zwischen den Senkrechten durch die Mittelpunkte der Befestigungsöffnungen A, B und C und den Senkrechten durch die Mittelpunkte der Drehachsen 11, 13 von Sperrklinke 12 und Drehfalle 14 von maximal lediglich 18 mm auf. Als bevorzugt haben sich für den Abstand z1 ca. 9,5 mm, den Abstand z2 ca. 17,5 mm (insbesondere 16,5 mm bis 18,5 mm), den Abstand z3 ca. 18 mm (insbesondere 17 mm bis 15 mm) und den Abstand z4 ca. 15 mm (insbesondere 14 mm bis 16 mm) herausgestellt.

Für die Abstände b, c zwischen den Waagerechten durch die Mittelpunkte der Befestigungsöffnung B, C zu der Waagerechten durch die Drehachse 12 der Sperrklinke 11 hat sich ein optimaler Wert von maximal 14 mm herausgestellt, wobei eine besonders bevorzugte Ausführung gemäß der Figur 2 Werte für b von 12 mm und für c von 13,5 mm aufweist.

Schließlich, verbleibt die Bestimmung des Abstandes a zwischen der Waagerechten durch den Mittelpunkt der Befestigungsöffnung A und der Waagerechten durch die Drehachse 13 der Drehfalle 14. Hier haben sich optimale Werte für Abstände von maximal 12 mm ergeben, wobei der konkrete Fall gemäß der Figur 11 mm aufweist.

### Bezugszeichenliste:

1: Kraftfahrzeugfürverschluss
2: Kraftfahrzeug
3: Kraftfahrzeug-Seitenfür
4: Tür - Stirnseite
5: Schlosshalter - Einlaufbereich
6: Schlosshalter
7: Karosseriesäule
8: Türgriff
10: Schlossplatte
11: Drehachse Sperrklinke
12: Sperrklinke
13: Drehachse Drehfalle
14: Drehfalle
14.1: Fangarm
14.2: Lastarm
15: Hauptrastposition
A Befestigungsöffnung
B Befestigungsöffnung
C Befestigungsöffnung
K Kreisbogen
R Radius
a Abstand
b Abstand
c Abstand
z1 - z4 Abstände
x Abstand
y Abstand
α Winkel
Ω Winkel

## Patentansprüche

1. Kraftfahrzeugtürverschluss (1) mit
• einem auf einer Schlossplatte (10) gelagerten Gesperre, das eine auf einer zweiten Drehachse (13) gelagerte Drehfalle (14) und mindestens eine auf einer ersten Drehachse (11) gelagerte Sperrklinke (12) zum Verrasten der Drehfalle (14) umfasst,
wobei
• die Schlossplatte über darin angeordnete Befestigungsöffnungen (A, B, C) an einer Tür (3) oder Klappe des Kraftfahrzeuges (2) befestigt wird,
• im Einbauzustand die Sperrklinke (12) oberhalb der Drehfalle (14) angeordnet ist,
• die Schlossplatte (10) mindestens drei Befestigungsöffnungen (A, B, C) zum Befestigen aufweist, von denen im Einbauzustand eine zweite und dritte Befestigungsöffnung (B, C) im Bereich oberhalb der ersten Drehachse (11) angeordnet sind und eine erste Befestigungsöffnung (A) im Bereich der zweiten Drehachse (13) angeordnet ist,
• die drei Befestigungsöffnungen (A, B, C) in sich ein spitzwinkliges Dreieck mit einem spitzen Winkel (Ω) von kleiner 30° an der ersten Befestigungsöffnung (A) einschließen,
• sich die erste und zweite Befestigungsöffnung (A, B) auf der Seite des Schlosshalter-Einlaufbereichs (5) der Drehfalle (14) befinden,
**dadurch gekennzeichnet, dass**
• das Verhältnis des Abstandes (x) der Mittelpunkte der zweiten und dritten Befestigungsöffnung (B, C) zu dem Abstand (y) der Mittelpunkte der ersten und zweiten Befestigungsöffnung (A, B) ca. 0,4 beträgt,
• sich eine Gerade zwischen den Drehachsen-Mittelpunkten (11, 13) und eine Gerade zwischen der ersten und dritten Befestigungsöffnung (A, C) mit einem Scheitelwinkel (a) von ca. 30° kreuzen.

2. Kraftfahrzeugtürverschluss (1) nach Anspruch 1, **dadurch gekennzeichnet, dass**
• der Winkel (Ω) an der ersten Befestigungsöffnung (A) 23° - 29°, vorzugsweise 26° beträgt.

3. Kraftfahrzeugtürverschluss (1) nach einem der vorherigen Ansprüche, **dadurch gekennzeichnet, dass**
• die drei Befestigungsöffnungen (A, B, C) annähernd auf einer mit einem Radius von 30 mm - 36 mm, vorzugsweise 33 mm erstellten Kreisbahn angeordnet sind.

4. Kraftfahrzeugtürverschluss (1) nach einem der vorherigen Ansprüche, **dadurch gekennzeichnet, dass**
• die Abstände z1 - z4 zwischen den Senkrechten durch die Mittelpunkte der drei Befestigungsöffnungen (A, B, C) und den Senkrechten durch die Mittelpunkte der Drehachsen (11, 13) maximal 18 mm betragen.

5. Kraftfahrzeugtürverschluss (1) nach einem der vorherigen Ansprüche, **dadurch gekennzeichnet, dass**
• die Abstände (b, c) zwischen den Waagerechten durch die Mittelpunkte der zweiten und dritten Befestigungsöffnung (B, C) und durch den Mittelpunkt der Waagerechten durch die erste Drehachse (11) maximal 14 mm betragen.

6. Kraftfahrzeugtürverschluss (1) nach einem der vorherigen Ansprüche, **dadurch gekennzeichnet, dass**
• der Abstand (a) zwischen der Waagerechten durch den Mittelpunkt der ersten Befestigungsöffnung (A) und der Waagerechten durch den Mittelpunkt der zweiten Drehachse (13) maximal 12 mm beträgt.

7. Kraftfahrzeugtürverschluss (1) nach einem der vorherigen Ansprüche, **dadurch gekennzeichnet, dass**
• die drei Befestigungsöffnungen (A, B, C) zum Verschrauben des Kraftfahrzeugtürverschlusses (1) mit einer Tür (3) oder Klappe eines Fahrzeuges (2) als angefaste Bohrungen (A, B, C) mit Gewindeeinschnitt ausgeführt sind.

## Claims

1. Motor vehicle door latch (1) with
• a locking mechanism accommodated on a latch plate (10) encompassing a catch (14) accommodated on a second rotational axis (13) and at least one pawl (12) accommodated on a first rotational axis (11) to ratchet the catch (14),
whereby
• the latch plate is affixed by means of affixing apertures (A, B, C) arranged on a door (3) or a flap of the motor vehicle (2),
• in the installation state, the pawl (12) is arranged above the catch (14),
• the latch plate (10) has at least three affixing apertures (A, B, C) for affixing, of which a second and third affixing aperture (B, C) are arranged in the area above the first rotational axis (11) and a first affixing aperture (A) is arranged in the area of the second rotational axis (13),
• the three affixing apertures (A, B, C) include an acute-angled triangle with an acute angle (Ω) of less than 30° on the first affixing aperture (A),
• the first and second affixing apertures (A, B) are located on the side of the latch holder infeed section (5) of the catch (14), **characterized in that**
• the ratio of the distance (x) of the central points of the second and third affixing apertures (B, C) to the distance (y) of the central points of the first and second affixing aperture (A, B) is approximately 0.4,
• a straight line between the central points of the rotational axes (11, 13) and a straight line between the first and third affixing aperture (A, C) cross with a vertical angle (α) of approximately 30°.

2. Motor vehicle door latch (1) according to claim 1, **characterized in that**
• the angle (Ω) on the first affixing aperture (A) is 23° - 29°, preferably 26°.

3. Motor vehicle door latch (1) according to one of the previous claims, **characterized in that**
• the three affixing apertures (A, B, C) are approximately arranged on an orbit created with a radius of 30 mm - 36 mm, preferably 33 mm.

4. Motor vehicle door latch (1) according to one of the previous claims, **characterized in that**
• the distances z1 - z4 between the vertical lines through the central points of the three affixing apertures (A, B, C) and the vertical lines through the central points of the rotational axes (11, 13) are a maximum of 18 mm.

5. Motor vehicle door latch (1) according to one of the previous claims, **characterized in that**
• the distances (b, c) between the horizontal lines through the central points of the second and third affixing apertures (B, C) and through the central point of the horizontal lines through the first rotational axis (11) are a maximum of 14 mm.

6. Motor vehicle door latch (1) according to one of the previous claims, **characterized in that**
• the distance (a) between the horizontal lines through the central point of the first affixing aperture (A) and the horizontal lines through the central point of the second rotational axis (13) are a maximum of 12 mm.

7. Motor vehicle door latch (1) according to one of the previous claims, **characterized in that**
• the three affixing apertures (A, B, C) to screw the motor vehicle door latch (1) to a door (3) or a flap of a motor vehicle (2) are executed as chamfered holes (A, B, C) with a thread notch.

## Revendications

1. Serrure de porte de voiture (1) dotée
• d'un dispositif d'encliquetage placé sur une plaque de serrure (10) et qui enveloppe un loquet tournant (14) placé sur un deuxième pivot (13) et au moins un cliquet d'arrêt (12) placé sur un premier pivot (11) permettant l'encliquetage du loquet tournant (14),
à savoir que
• la plaque de serrure se fixe sur une porte (3) ou un clapet du véhicule (2) via les ouvertures de fixation qui y sont prévues (A, B, C),
• lorsqu'elle est montée, le cliquet d'arrêt (12) est placé au-dessus du loquet tournant (14),
• la plaque de serrure (10) présente au moins trois ouvertures de fixation (A, B, C), dont, une fois montées, une deuxième et une troisième ouverture de fixation (B, C) se trouvent dans la zone située au-dessus du premier axe pivotant (11) et qu'une première ouverture de fixation (A) se trouve au niveau du deuxième axe pivotant (13),
• les trois ouvertures de fixation (A, B, C) s'insèrent dans un triangle à angle aigu (Ω), inférieur à 30°, contre la première ouverture de fixation (A),
• première et la deuxième ouverture de fixation (A, B) se trouvent au niveau de la zone d'entrée du support de serrure (5) du loquet tournant (14), **caractérisée en ce que**
• le rapport de l'écart (x) des points centraux de la deuxième et de la troisième ouverture de fixation (B, C) par rapport à l'écart (y) des points centraux de la première et la deuxième ouverture de fixation (A, B) est d'env. 0,4,
• une ligne droite rejoignant les points centraux des pivots (11, 13) et une ligne droite entre la première et la troisième ouverture de fixation (A, C) se croisent avec un angle opposé au sommet (α) d'env. 30°.

2. Serrure de portière de véhicule (1) à moteur selon la revendication 1, **caractérisée en ce que**
• l'angle (Ω) situé sur la première ouverture de fixation (A) est de 23° à 29°, idéalement de 26°.

3. Serrure de portière de véhicule (1) selon une des revendications précédentes, **caractérisée en ce que**
• les trois ouvertures de fixation (A, B, C) sont positionnées à proximité, dans un rayon de 30 à 36 mm, de préférence 33 mm, avec une trajectoire circulaire établie.

4. Serrure de portière de véhicule (1) selon une des revendications précédentes, **caractérisée en ce que**
• les écarts z1 - z4 entre les verticales croisées par les points centraux des trois ouvertures de fixation (A, B, C) et les verticales croisées par les points centraux des pivots (11, 13) sont de maximum 18 mm.

5. Serrure de portière de véhicule (1) selon une des revendications précédentes, **caractérisée en ce que**
• les écarts (b, c) entre les horizontales croisées par les points centraux de la deuxième et de la troisième ouverture de fixation (B, C) et par le point central de l'horizontale croisée par le premier pivot (11) sont de maximum 14 mm.

6. Serrure de portière de véhicule (1) selon une des revendications précédentes, **caractérisée en ce que**
• l'écart (a) entre l'horizontale passant par le point central de la première ouverture de fixation (A) et l'horizontale passant par le point central du deuxième pivot (13) est de maximum 12 mm.

7. Serrure de portière de véhicule (1) selon une des revendications précédentes, **caractérisée en ce que**
• les trois ouvertures de fixation (A, B, C) servant à visser une serrure de voiture (1) sont conçues dotées d'une porte (3) ou d'un clapet de véhicule (2) comme forures intégrées (A, B, C) avec encoche de filet.
